# FASCICULE DE BREVET EUROPEEN

(11) **EP 0 507 699 B1**
(45) Date de publication et mention de la délivrance du brevet: **17.05.1995**
(21) Numéro de dépôt: 92420085.0
(22) Date de dépôt: 24.03.1992
(51) Int. Cl.: B61B 12/10

(54) **Dispositif d'entraînement de véhicules par des roues de friction**
Vorrichtung zum Antrieb von Fahrzeugen mittels Reibrädern
Device for driving vehicles by means of frictional wheels

(30) Priorité: 02.04.1991 FR 9104081
(43) Date de publication de la demande: 07.10.1992
(73) Titulaire: POMAGALSKI S.A., 38600 Fontaine (FR)
(72) Inventeur: Mugnier, Jean-François, F-38600 Fontaine (FR)
(74) Mandataire: Kern, Paul

(56) Documents cités:
- EP-A- 0 249 839
- FR-A- 2 605 574

## Description

L'invention est relative à un dispositif d'entraînement dans les stations de véhicules, en particulier de cabines ou de sièges, d'une installation de transport à câble aérien à défilement continu avec désaccouplement des véhicules dans les stations, lesquels véhicules roulent alors sur un rail de transfert le long duquel sont échelonnées des roues d'entraînement par friction, qui engagent une traverse allongée d'adhérence, qui s'étend dans la direction de déplacement et dont la longueur est supérieure à l'espacement entre deux roues successives de friction, ladite traverse étant solidaire du véhicule.
Un dispositif du genre mentionné est couramment utilisé dans les stations de télésièges ou de télécabines, d'une part pour déplacer les véhicules désaccouplés du câble et d'autre part pour freiner les véhicules à l'entrée et les accélérer à la sortie. Sur les tronçons à vitesse constante le passage d'une roue de friction à la suivante s'effectue normalement puisque les vitesses de toutes les roues sont égales et que la traverse d'adhérence aborde une roue tournant à la même vitesse. Dans les zones d'accélération ou de décélération la vitesse croît ou décroit d'une roue à l'autre et la traverse d'adhérence, encore en contact de friction avec une roue, engage la roue suivante tournant à une vitesse différente.
Des glissements et des déformations des bandages pneumatiques, qui équipent généralement ces roues, sont inévitables. Il en résulte une usure prématurée et un entraînement irrégulier qu'on a essayé de réduire en modulant la variation de vitesse, par exemple en réduisant la décélération en fin de freinage, mais le problème n'est que partiellement résolu.
Un dispositif connu ( EP-A-0249839 ) fait usage de ressorts insérés dans la transmission, par exemple entre l'axe et la roue de friction, mais ces systèmes sont coûteux et compliqués et ils ne compensent qu'en partie les différences de vitesse.
La présente invention a pour but de réaliser un dispositif d'entraînement acceptant des vitesses différentielles entre les roues successives sans usure notable des organes d'entraînement.
Le dispositif selon l'invention est caractérisé en ce que dans les zones d'accélération et de décélération des véhicules les roues successives ont en permanence des vitesses de rotation différentes, en ce que la traverse d'adhérence comporte une zone centrale, d'entraînement de la traverse par une seule roue de friction et des zones d'extrémités, d'entraînement concomitant par deux roues successives de friction, tournant à des vitesses différentes et que ladite zone centrale présente une adhérence élevée, suffisante à un entraînement sans glissement du véhicule, tandis qu'au moins une zone d'extrémité présente une adhérence réduite, qui engendre un glissement relatif entre la zone à adhérence réduite et la roue en prise de cette dernière zone.
La traverse d'adhérence est en permanence au contact d'au moins une roue de friction et son entraînement est ainsi assurée, même lors d'un arrêt de l'installation en une position quelconque. Par contre à aucun moment deux roues de friction engagent simultanément la zone d'adhérence élevée. Pendant la période d'entraînement de la traverse par deux roues de friction, la roue au contact de la zone d'adhérence élevée impose pratiquement sa vitesse à la traverse tandis que les glissements et les déformations du pneumatique interviennent sur la roue engageant la zone d'adhérence réduite. Les efforts résultants sont forcément limités et l'usure du pneumatique et du mécanisme d'entraînement sont notablement moindres. La longueur de la zone d'adhérence réduite est sensiblement égale à la différence entre la longueur de la traverse et l'écartement des deux roues successives. En disposant la zone d'adhérence réduite à l'avant de la traverse, la coopération entre la roue de friction et la traverse intervient en deux étapes, une première de mise sous contrainte du pneumatique et de la transmission, notamment par courroie , pendant le contact avec la zone d'adhérence réduite et une deuxième d'entraînement positif au contact de la zone d'adhérence élevée. Le changement de vitesse est ainsi progressif, mais de bons résultats sont déjà obtenus avec une traverse dont la zone d'adhérence réduite est à l'arrière ou est partagée entre l'avant et l'arrière.
L'adhérence est déterminée par différents facteurs, dont certains sont prédéterminés et invariables, notamment la pression de gonflage des pneumatiques. Selon un mode de mise en oeuvre préférentiel l'adhérence de la traverse est modifiée en changeant l'état de surface, la zone d'adhérence élevée étant par exemple rugueuse tandis que la zone d'adhérence réduite est lisse.
L'emploi de matériaux différents assure de même des adhérences différentes.Une solution élégante consiste à positionner spatialement d'une autre manière les deux zones,la zone d"adhérence réduite étant plus éloignée de l'axe de la roue que l"autre zone.Le bandage pneumatique est ainsi moins écrasé et la surface de contact entre le pneumatique et la traverse moindre.Ces moyens peuvent bien entendu être utilisés en combinaison et la variation de l'adhérence peut être progressive ,par exemple en modifiant progressivement la rugosité ou en réduisant progressivement le retrait de la zone d"adhérence réduite.
D'autres avantages et caractéristiques ressortiront plus clairement de la description qui va suivre d'un mode de mise en oeuvre de l'invention,donné à titre d'exemple non limitatif et représenté aux dessins annexés,dans lesquels:
La fig.1 est une vue en élévation d'un dispositif d'entraînement selon l"invention;
Les fig.2,3 et 4 sont des vues partielles à échelle agrandie,de la figure 1 montrant les phases successives de passage de la traverse sous deux roues de friction;
Les fig.5 et 5 bis sont des vues respectivement en élévation du dispositif d'entraînement et en plan de la traverse,avec la zone de rugosité réduite à l'avant;
Les fig. 6 et 6 bis,7 et 7 bis,8 et 8 bis sont des vues analogues à celles des figures 5 et 5 bis illustrant différentes variantes de réalisation.

Sur les figures des chariots 10 de support de charges,par exemple de sièges 11 d'un télésiège,roulent dans la station ,après désaccouplement du câble,sur un rail de transfert 12.Le long du rail 12 sont échelonnées régulièrement des roues 13 à bandage pneumatique 15 qui coopèrent avec une traverse 14 d"adhérence ,portée par le chariot 10.Les roues 13 sont entraînées en rotation par un moteur,non représenté,ou par une prise de force sur le câble et elles sont reliées entre elles par des courroies de transmission 16 qui passent sur des poulies fixées sur les axes des roues 13.Dans les zones de circulation normale les roues 13 sont entraînées à la même vitesse qui correspond à la vitesse de déplacement du chariot 10 avec les sièges 11.Dans la zone de décélération la première roue,a l'entrée de la station, tourne à la vitesse du câble tandis que la vitesse des roues suivantes décroît progressivement pour atteindre la vitesse de circulation normale.Cette diminution de la vitesse de rotation des roues 13 résultent de poulies d'entraînement de diamètres différents ou de tout autre moyen.D'une manière analogue la vitesse des roues 13 est croissante,dans la zone d'accélération,en s'approchant de la sortie.La longueur L de la traverse 14 est un peu supérieure à la distance D entre deux roues 13 successives de façon à être toujours au contact d'au moins une roue de friction 13.Lorsque le chariot 10 se déplace à vitesse constante réduite,la traverse 14,entraînée par un pneumatique 15 aborde le pneumatique suivant,en étant encore engagée sous le pneumatique précédent.La vitesse des deux roues 13 étant la même le passage de la traverse 14 d'une roue à l'autre s'effectue sans à-coups ou dérapage.On comprend par contre que si les roues 13 tournent à des vitesses différentes,notamment dans les zones d'accélération ou de décélération,chaque roue tend à imposer sa vitesse à la traverse 14 et des contraintes s"exercent sur les pneumatiques 15 et les courroies 16,accompagnées éventuellement de glissements et de dérapages,à l'origine d'usures notables.En se référant plus particulièrement aux figures 2 à 4 on voit que les zones d'extrémités,avant 17 et arrière 18,de la traverse coopèrent parfois avec deux roues 13 tandis que la partie centrale 19 n'est jamais au contact simultané de deux roues 13.Un dispositif d'entraînement du genre précité est bien connu et il est inutile de le décrire plus en détail.
Selon la présente invention la traverse 14 ne présente pas une adhérence uniforme sur toute sa longueur L,l'adhérence de la partie centrale 19 étant supérieure à celle d'une ou des zones ou parties extrêmes 17,18.L'adhérence de la zone centrale 19 doit être suffisante pour assurer l'entraînement du chariot 10 par une seule roue 13.On voit par contre,sur las figures 2 à 4 que lorsqu'une zone d'extrémité 17,18 est au contact d'une roue 13,une autre zone de la traverse 14 est au contact d'une autre roue 13 et la traverse 14 est entraînée par deux roues..Sur la figure 2 la zone avant 17 engage la roue suivante 20 alors que la roue précédente 21 coopère encore avec la zone centrale 19.Sur la figure 3 les deux zones d'extrémités 17,18 coopèrent respectivement avec les roues 20 et 21 et sur la figure 4 la roue suivante 20 engage la zone centrale 19 et la roue précédente 21 la zone arrière 18.L"invention consiste à éviter que la ou les zones d'adhérence élevées de la traverse 14 soient engagées simultanément par deux roues 20,21 de friction.
La différence de l'adhérence de la traverse 14 peut résulter de son état de surface en particulier de sa rugosité et sur les figures 5 et 5bis on a représenté une traverse 14 ayant une zone avant lisse 17 et des zones centrale 19 et arrière 18 rugueuses.Dans la position représentée sur la figure 5,qui correspond sensiblement à celle de la figure 2, l'une 20 des roues est au contact de la zone lisse 17 et l'autre 21 au contact de la zone rugueuse 18,19.La vitesse de la traverse 14 est imposée par cette dernière roue 21,tandis que l'autre roue 20,coopérant avec la zone lisse 17,est sous contrainte,en glissant éventuellement,prête à prendre en charge la traverse 14 dès que la zone rugueuse 19 aborde cette roue 20.A ce moment là la traverse 14 a quitté la roue précédente 21 et elle est entraînée uniquement par une roue 13 vers la roue suivante qu'elle aborde par sa partie avant lisse 17,et ainsi de suite.Il est facile de voir qu'on atteint le même but en répartissant les parties lisses à l' avant 17 et à l'arrière 18 de la traverse 14,de la manière représentée aux figures 6 et 6bis,ou encore en prévoyant la partie lisse entièrement à l'arrière 18 selon les figures 7 et 7bis.
La différence d'adhérence peut également résulter d' un matériau différent,notamment d'un revêtement par exemple métallique pour la ou les zones à faible adhérence et en caoutchouc pour la zone à forte adhérence.
Les figures 8 et 8bis illustrent.un autre moyen de modification de l'adhérence, qui consiste à disposer la zone de faible adhérence 17 légèrement en retrait ,c"est à dire à une distance légèrement plus grande de l'axe de la roue 20,21.Le bandage pneumatique 15 de la roue 20, au contact de la zone 17 en retrait, est ainsi moins écrasé,avec une surface de contact et une adhérence moindre.La zone d'adhérence réduite peut être, de la manière précitée, à l'avant ou à l'arrière de la traverse.L'état de surface et le matériau sont les mêmes le long de toute la traverse 14,mais on peut concevoir des combinaisons,la partie en retrait 17 étant ,par exemple,en même temps moins rugueuse.Le passage d'une zone à l'autre peut être progressif pour assurer une transition moins brutale.Les contraintes et de ce fait l'usure des roues de friction 13 et des transmissions 16 sont ainsi réduites et des moyens additionnels d'amortissement des différences de vitesse ,sur les tronçons d'accélération et de décélération, sont généralement superflus.
L'invention est bien entendu nullement limitée au mode de mise en oeuvre plus particulièrement décrit.

## Revendications

1. Dispositif d'entraînement dans les stations de véhicules, en particulier de cabines ou de sièges (11), d'une installation de transport à câble aérien à défilement continu avec désaccouplement des véhicules dans les stations, lesquels véhicules roulent alors sur un rail de transfert (12) le long duquel sont échelonnées des roues (13) d'entraînement par friction, qui engagent une traverse (14) allongée d'adhérence, qui s'étend dans la direction de déplacement et dont la longueur (L) est supérieure à l'espacement (D) entre deux roues (13) successives de friction, ladite traverse étant solidaire du véhicule, caractérisé en ce que dans les zones d'accélération et de décélération des véhicules les roues successives (13) ont en permanence des vitesses de rotation différentes, en ce que la traverse (14) d'adhérence comporte une zone centrale (19), d'entraînement de la traverse par une seule roue (13) de friction et des zones d'extrémités (17,18), d'entraînement concomitant par deux roues successives de friction, tournant à des vitesses différentes et que ladite zone centrale (19) présente une adhérence élevée, suffisante à un entraînement sans glissement du véhicule (11), tandis qu'au moins une zone d'extrémité (17,18) présente une adhérence réduite, qui engendre un glissement relatif entre la zone à adhérence réduite et la roue (13) en prise de cette dernière zone.

2. Dispositif d'entraînement selon la revendication 1,caractérisé en ce que la traverse(14) comporte une seule zone (17) d'adhérence réduite dont la longueur correspond approximativement à la différence entre la longueur (L) de la traverse(14) et l'écartement (D) entre deux roues successives(13)

3. Dispositif d'entraînement selon la revendication 2,caractérisé en ce que la zone d'adhérence réduite est disposée à l'extrémité avant (17),vue dans le sens de déplacement,de la traverse (14).

4. Dispositif d'entraînement selon la revendication 1 ou 2,caractérisé en ce que la traverse (14) comporte deux zones d'adhérence réduite,situées respectivement dans les deux zones d'extrémités (17,18) de la traverse.

5. Dispositif d'entraînement selon l'une quelconque des revendications précédentes,caractérisé en ce que l'adhérence varie le long de la zone d'adhérence réduite en particulier dans l'interface avec la zone d'adhérence élevée.

6. Dispositif d'entraînement selon l'une quelconque des revendications précédentes,caractérisé en ce que la zone d'adhérence réduite présente un état de surface à coefficient de friction inférieur à celui de la zone d'adhérence élevée.

7. Dispositif d'entraînement selon l'une des revendications 1 à 5 ,caractérisé en ce que la différence d'adhérence entre les zones (17,18,19) de la traverse (14) résulte de l'emploi d'un matériau différent.

8. Dispositif d'entraînement selon l'une des revendications 1 à 5 ,caractérisé en ce que la différence d'adhérence entre les zones (17,18,19) de la traverse (14) résulte d'un retrait d'une zone par rapport à l'autre pour réduire l'écrasement du bandage pneumatique (15) de la roue (13) au contact de la zone d'adhérence réduite.

9. Dispositif d'entraînement selon l'une quelconque des revendications précédentes,caractérisé en ce que les roues de friction (13) à bandage pneumatique (15) sont reliées entre elles par des transmissions à courroies (16).

## Claims

1. Device for driving vehicles in stations, in particular gondolas or chairs (11) of an overhead cable transport installation with a continuously moving cable and with decoupling of the vehicles in the stations, which vehicles roll onto a transfer rail (12), along which are spaced friction drive sheaves (13), which engage a friction plate (14), lengthwise extending along the travel direction and having a length (L) longer than the distance (D) between two successive friction sheaves (13), said plate being secured to the vehicle, characterized in that the successive sheaves (13) possess always different velocities on the vehicles acceleration and decelerating sections, that the friction plate (14) comprises a central zone (19) for driving the plate by only one friction sheave (13) and end zones (17,18) for driving it simultaneously by two successive friction sheaves rotating at different velocities and that said central zone (19) presents a high adherence, sufficient to drive the vehicle (11) without slip, while at least one end zone (17,18) presents a reduced adherence, which allows a slip between the reduced adherence zone and the sheave (13) engaging the latter zone.

2. Drive device according to claim 1, characterized in that the plate (14) comprises only one reduced adherence zone (17), which length corresponds substantially to the difference between the plate (14) length (L) and the distance (D) between two successive sheaves (13).

3. Drive device according to claim 2, characterized in that the reduced adherence zone is located at the fore end (17) with respect to the plate (14) travel direction.

4. Drive device according to claim 1 or 2, characterized in that the plate (14) comprises two reduced adherence zones, repectively located at the two end zones (17,18) of the plate.

5. Drive device according to any one of the preceding claims, characterized in that the adherence varies along the reduced adherence zone in particular at the interface with the high adherence zone.

6. Drive device according to any one of the preceding claims, characterized in that the reduced adherence zone presents a friction surface coefficient lower than that of the high adherence zone.

7. Drive device according to any one of the claims 1 to 5, characterized in that the adherence difference between the zones (17,18,19) of the plate (14) results from the use of a different material.

8. Drive device according to any one of the claims 1 to 5, characterized in that the adherence difference between the zones (17,18,19) of the plate (14) results from a shift of one zone with respect to the other so as to reduce the compression of the pneumatic tire (15) of the sheave (13) cooperating with the reduced adherence zone.

9. Drive device according to any one of the preceding claims, characterized in that the friction sheaves (13) with a pneumatic tire (15) are interconnected by drive belts (16).

## Patentansprüche

1. Vorrichtung zum Antrieb von Fahrzeugen in den Stationen, insbesondere Kabinen oder Sesseln (11), von einer Luftseiltransportanlage mit einem dauernd umlaufenden Seil und mit einem Entkuppeln der Fahrzeuge in den Stationen, welche Fahrzeuge dann auf einer Überführungsschiene (12) rollen, wobei längs dieser Schiene gestaffelte Reibantriebsräder (13) mit einer länglichen, in der Bewegungsrichtung sich erstreckenden Adherenzleiste (14) zusammenwirken, deren Länge (L) grösser als der Abstand (D) zwischen zwei aufeinanderfolgenden Reibrädern (13) ist, wobei die genannte Leiste an dem Fahrzeug befestigt ist, dadurch gekennzeichnet, dass auf den Beschleunigungs- und Abbremszonen der Fahrzeuge, die Reibräder (13) immer verschiedene Drehgeschwindigkeiten haben, dass die AdherenzLeiste (14) eine zentrale Zone (19), zum Antrieb der Leiste durch ein einziges Reibrad (13) und Endzonen (17,18), zum gleichzeitigen Antrieb durch zwei aufeinanderfolgende Reibräder, mit verschiedenen Drehgeschwindigkeiten, aufweist, und dass die genannte zentrale Zone (19) eine genügend grosse Adherenz, zum Antrieb des Fahrzeuges (11) ohne Rutschen aufweist, während zumindest eine Endzone (17,18) eine verminderte Adherenz aufweist, die ein relatives Rutschen zwischen der Zone mit einer verminderten Adherenz und dem mit dieser Zone zusammenwirkenden Rad (13) ermöglicht.

2. Antriebsvorrichtung nach Anspruch 1, dadurch gekennzeichnet, dass die Leiste (14) eine einzige Zone (17) mit einer verminderten Adherenz aufweist, deren Länge ungefähr dem Unterschied zwischen der Leistenlänge (L) und dem Abstand (D) zwischen zwei aufeinanderfolgenden Rädern (13) entspricht.

3. Antriebsvorrichtung nach Anspruch 2, dadurch gekennzeichnet, dass die Zone mit einer verminderten Adherenz am vorderen Ende (17), gesehen in der Bewegungsrichtung der Leiste (14), liegt.

4. Antriebsvorrichtung nach Anspruch 1 oder 2, dadurch gekennzeichnet, dass die Leiste (14) zwei Zonen mit einer verminderten Adherenz aufweist, die beziehungsweise in den zwei Endzonen (17,18) der Leiste liegen.

5. Antriebsvorrichtung nach einem der vorigen Ansprüche, dadurch gekennzeichnet, dass die Adherenz längs der Zone mit einer verminderten Adherenz variiert, insbesondere beim Übergang zu der Zone mit einer grossen Adherenz.

6. Antriebsvorrichtung nach einem der vorigen Ansprüche, dadurch gekennzeichnet, dass die Zone mit einer verminderten Adherenz einen Flächenzustand mit einem geringeren Reibkoefficient als die Zone mit einer grossen Adherenz hat.

7. Antriebsvorrichtung nach einem der vorigen Ansprüche 1 bis 5, dadurch gekennzeichnet, dass der Adherenzunterschied zwischen den beiden Zonen (17,18,19) der Leiste (14) von der Benutzung eines verschiedenen Materials stammt.

8. Antriebsvorrichtung nach einem der vorigen Ansprüche 1 bis 5, dadurch gekennzeichnet, dass der Adherenzunterschied zwischen den beiden Zonen (17,18,19) der Leiste (14) von der Zurückstellung einer Zone gegenüber der anderen stammt, um das Zusammmendrücken des Luftreifens (15) des mit der Zone mit einer verminderten Adherenz zusammenwirkenden Rades (13), zu vermindern.

9. Antriebsvorrichtung nach einem der vorigen Ansprüche, dadurch gekennzeichnet, dass die Reibräder (13) mit einem Luftreifen (15) durch Riemenübertragungen (16) verbunden sind.
